# EUROPÄISCHE PATENTSCHRIFT

(11) **EP 0 305 414 B1**
(45) Veröffentlichungstag und Bekanntmachung des Hinweises auf die Patenterteilung: **12.06.1991**
(21) Anmeldenummer: 88901537.6
(22) Anmeldetag: 26.02.1988
(51) Int. Cl.: B26B 5/00

(54) **MESSER**
CUTTER
COUTEAU

(30) Priorität: 10.03.1987 CH 882/87
(43) Veröffentlichungstag der Anmeldung: 08.03.1989
(73) Patentinhaber: S. SZABO AG, CH-8032 Zürich (CH)
(72) Erfinder: SZABO, Stephan, L., CH-8700 Küsnacht (CH)
(74) Vertreter: Scheidegger, Werner & Co.
(86) Internationale Anmeldenummer: CH8800046
(87) Internationale Veröffentlichungsnummer: WO8806954

(56) Entgegenhaltungen:
- DE-A- 1 948 166
- DE-A- 2 707 458
- FR-A- 2 402 521
- US-A- 4 068 375
- US-A- 4 575 936

## Beschreibung

Die Erfindung betrifft ein Messer mit einem Führungsschlitz am vorderen Ende eines Messergriffs zur Führung einer bezüglich des Führungsschlitzes ein- und ausfahrbaren und in der Gebrauchsstellung festklemmbaren Klinge und mit einem gegenüber dem Messergriff abgewinkelten vorderen Gehäuseabschnitt mit im wesentlichen U-förmigem Querschnitt und einem in den U-förmigen Gehäuseabschnitt eingepassten Klemmstück, das mit dem Gehäuseabschnitt zusammen den Führungsschlitz für die Klinge begrenzt. Ein Messer dieser Art ist aus der US-A-4,068,375 bekannt.

Derartige Messer dienen als Handwerkszeug insbesondere für Arbeiten, die eine sehr scharfe Schneide an der Klinge erfordern, wie z.B. für das Schneiden von Auslegteppichen oder für ähnliche Arbeiten, durch die die Schneide relativ schnell stumpf wird, so dass dann die Klinge gegen eine neue ausgewechselt werden muss. Die Klinge muss bei Nichtgebrauch des Messers in den Messergriff ganz zurückschiebbar sein, um die Verletzungsgefahr durch die scharfe Klinge auszuschliessen.

Das Problem des Klingenwechsels ist bei bekannten Messern dieser Art auf verschiedene Weise gelöst, beispielsweise ist aus der DE-A-28 27 381 ein Messer zur Verwendung mit langen streifenförmigen Klingen bekannt, die in gleichmässigen Abständen voneinander vorgestanzte Bruchlinien aufweisen, um jeweils das vorderste unbrauchbar gewordene Klingenende entlang einer Bruchlinie abbrechen zu könen, so dass dann wieder ein scharfer Klingenabschnitt am vorderen Ende der Klinge vorhanden ist. Die bei diesem Messer in einem Klingenmagazin enthaltene Klinge wird mittels eines in dem Messergriff geführten Klingenschiebers, der in Raststellungen einrastet, stufenweise nach vorn in die Gebrauchsstellung geschoben und mittels einer Klemmschraube am vorderen Messergriffende in der Gebrauchsstellung festgeklemmt. Das bekannte Messer besitzt den Nachteil, dass die aus dem Messergriff ausgefahrene Klingenlänge nich beliebig variierbar ist und an der aufgrund der vorhandenen Bruchlinien in einzelne Klingenabschnitte aufteilbaren Klinge nur eine geradlinige Schneide vorhanden ist. Es gibt aber für die verschiedenen handwerklichen Arbeiten, insbesondere auch zum Teppichschneiden, sehr unterschiedlich geformte Klingen, beispielsweise an beiden Enden hakenförmig ausgebildete Klingen mit einer bogenförmigen Schneidkante, die erlaubt, dass man das Messer ziehend durch das zu schneidende Material, insbesondere den Teppich, bewegt und nicht wie bei einer geraden Schneide mit Druckausübung arbeiten muss. Das Messer für die Verwendung mit abbrechbaren Klingen schliesst die Verwendung von Spezialausführungen von Klingen aus.

Aus der DE-A-30 17 751 ist ein weiteres Messer bekannt, welches in einem hohlen Messergriff ein Klingenmagazin enthält, und welches ausserdem ein in dem Messergriff relativ zum Klingenmagazin vor- und rückschiebbar geführtes Klingenwechslerorgan mit verschiedenen Mitnehmern aufweist, die es ermöglichen, eine gebrauchte Klinge aus dem Führungsschlitz des Messers zurück in das im Messergriff enthaltene Klingenmagazin zu bewegen und ebenso aus diesem Klingenmagazin eine neue Klinge nach vorn in den Führungsschlitz zu bringen. Bei diesem Messer muss also für den Austausch einer gebrauchten gegen eine neue Klinge diese überhaupt nicht in die Hand genommen werden, so dass eine Verletzungsgefahr restlos ausgeschaltet ist, weil neue und unbrauchbar gewordene Klingen in dem Messergriff zirkulieren, in welchem ein Vorrat von Klingen in dem Klingenmagazin enthalten ist. In dem Führungsschlitz dieses Messers wird die Klinge auch mit Hilfe eines in verschiedenen Raststellungen arretierbaren Klingenschiebers nach vorne und zurück bewegt und beim Gebrauch auch in der Raststellung in dem aus diesem Grund sehr genau zu bearbeitenden Führungsschlitz festgehalten. Es fehlt die Möglichkeit, jede beliebig anders geformte Klinge in einer Gebrauchsstellung am Messergriff festzuklemmen, und zwar mit beliebiger Länge des ausgefahrenen Klingenabschnitts ohne Beschränkung durch in Abständen voneinander liegende Raststellungen.

Die der vorliegenden Erfindung zugrunde liegende Aufgabe bestand darin, ein Messer der eingangs genannten Art zu schaffen, das für sehr unterschiedlich ausgestaltete Klingen verwendbar ist, die mit beliebig weit ausgefahrener Länge in der Gebrauchsstellung am Messergriff sich festklemmen lassen und die auch unabhängig von dem Führungsschlitz quer zu diesem angeordnet festgeklemmt werden können, wobei das Messer ferner im Bezug auf die Arbeitstechnik durch Druckanwendung oder durch Ziehen derart ausgebildet sein soll, dass es besser in der Hand liegt und die verschiedenen Arbeitstechniken sich mit weniger Kraftaufwand ausführen lassen.

Zur Lösung dieser Aufgabe besitzt das Messer die Merkmale gemäss Anspruch 1 und ist in weiterer zweckmässiger Ausgestaltung mit den Merkmalen gemäss den abhängigen Ansprüchen ausgestattet.

Weitere Vorteile und Einzelheiten der Erfindung ergeben sich aus der Beschreibung und den Zeichnungen, in denen ein Ausführungsbeispiel des Erfindungsgegenstandes dargestellt ist. Es zeigen:
Fig. 1 das Messer in schaubildlicher Darstellung;
Fig. 2 eine Auswahl von sechs verschiedenen Klingen zur Verwendung mit dem Messer gemäss Fig. 1;
Fig. 3 eine Seitenansicht des Messers, im Bereich des Klemmstücks für die Klinge aufgebrochen dargestellt;
Fig. 4 die gleiche Seitenansicht des Messers wie Fig. 3 mit eingesetzter Klinge;
Fig. 5 eine Schmalseitenansicht des Messers, im Bereich der Betätigungsschraube aufgeschnitten dargestellt;
Fig. 6 einen Teilschnitt durch das Messer, das Prinzip der Klemmhebelwirkung zeigend;
Fig. 7 das hebelartige Klemmstück von der Schmalseite gemäss Fig. 6 gesehen;
Fig. 8 einen Teilschnitt durch das vordere Gehäuseende des Messers;
Fig. 9 eine Seitenansicht des Messers mit dem Klingenmigazin im Messergriff;
Fig. 10 eine Seitenansicht des Messers mit quer festgeklemmter Klinge;
Fig. 11 einen Querschnitt durch dis Messergriff-Gehäuse gemäss der Linie I-I in Fig. 10.

Das in Fig. 1 schaubildlich dargestellte Messer weist einen Messergriff 1 auf, der abgekröpft derart ausgebildet ist, dass ein vorderer Abschnitt 2 und ein einstückig damit verbundener hinter Abschnitt 3 des Messergriffs einen stumpfen Winkel einschliessen. Diese abgekröpfte Form des Messergriffs ermöglicht eine günstigere Arbeitshaltung und das Messer liegt besser in der Hand als ein gerades Messer. Der Messergriff 1 weist im vorderen Abschnitt 2 wie auch im hinteren Abschnitt 3 ein gemäss Fig. 11 im wesentlichen im Querschnitt U-förmiges Gehäuse 4 auf. In dem vorderen Abschnitt 2 des Messergriffs ist in das im Querschnitt U-förmige Gehäuse 4 von dessen offener Seite her ein Klemmstück 5 eingepasst, welches zwischen sich und dem Gehäuse 4 einen Führungsschlitz 6 für eine Klinge 7 einschliesst. Das Klemmstück 5 erstreckt sich vom vorderen Messergriffende bis zu der zwischen dem vorderen Messergriff-Abschnitt 2 und dem hinteren Messergriff-Abschnitt 3 befindlichen Abkröpfung im Messergriff 1. Die vordere Endkante 8 des den Führungsschlitz 6 enthaltenden Abschnitt des Messergriffs verläuft nicht rechtwinklig zum Führungsschlitz 6, sondern unter einem spitzen Winkel zu diesem Führungsschlitz. Das Klemmstück 5 ist als länglicher Hebel ausgebildet. Das in Fig. 7 getrennt dargestellte Klemmstück 5 weist am oberen und unteren Längsrand je einen abgewinkelten Lagerzapfen 9 auf. Die beiden zueinander versetzt angeordneten Lagerzapfen 9 liegen auf einer etwa parallel zur Endkante 8 des Gehäuses 4 verlaufenden Geraden, welche eine Schwenkachse 10 für das als Hebel ausgebildete Klemmstück 5 bildet (Fig. 3), Wie am besten aus Fig. 6 und Fig. 8 hervorgeht, besitzt das Gehäuse 4 nahe des vorderen Endes durchgehende Aussparungen 11, und zwar im gegenseitigen Abstand voneinander, der dem Abstand der beiden Lagerzapfen 9 voneinander entspricht. Diese Aussparungen 11 verlaufen stufenförmig abgeknickt durch das Gehäuse 4, so dass sie inwending eine Lageraufnahme für die beiden Lagerzapfen 9 des Klemmstücks 5 bilden, wie am deutlichsten aus Fig. 6 zu erkennen ist. Die durchgehenden Aussparungen 11 sind auch in den Fig. 3 und 4 sichtbar. Das als Hebel ausgebildete Klemmstück 5 besitzt ein längeres Hebelende 12a und ein kürzeres Hebelende 12b.

Im Messergriff 1 ist im Bereich der Abkröpfung zwischen dem vorderen Abschnitt 2 und dem hinteren Abschnitt 3 des Messergriffs eine gegen das Klemmstück 5, und zwar gegen dessen längeren Hebelarm 12a anstehende Betätigungsschraube 13 angeordnet. Diese umfasst eine mit einem Aussengewindebolzen 14 in Gewindeeingriff. stehende Rändelmutter 15, deren Umfangsfläche zwecks Betätigung über die Messergriffaussenseite vorsteht. Die Rändelmutter 15 ist stirnseitig im Gehäuse 4 abgestützt und der Aussengewindebolzen 14 ist auf einem mit dem Gehäuse 4 fest verbundenen Sechskantstift 16 drehgesichert gehalten, so dass bei Drehung der Rändelmutter 15 der Aussengewindebolzen 14 in axialer Richtung verschoben wird und das Klemmstück 5 verschwenkt. Es genügt eine geringe Schwenkbewegung, um den kleinen Hebelarm 12b des Klemmstücks 5 mit einer grossen Kraft gegen die Klinge 7 zum Festklemmen derselben im Führungsschlitz 6 des Messers anzudrücken. Der Vorteil dieser Art der Festklemmung besteht darin, dass die Klinge 7 beliebig weit ausgefahren festgeklemmt werden kann, wenn ein genügend langer Abschnitt der Klinge von dem Klemmstück 5 erfasst wird. Ausserdem können die unterschiedlichsten Arten von Klingen, wie sie beispielsweise in den Fig. 2a-2f dargestellt sind, ohne Schwierigkeiten in jeder beliebig weit ausgefahrenen Stellung festgeklemmt werden. Schliesslich ist es mit dieser Art der Klemmbefestigung auch möglich, eine Klinge 7 quer zum Führungsschlitz liegend festzuklemmen, wie in Fig. 10 dargestellt ist, was mit keinem anderen Messer dieser Art möglich ist.

Der von dem Gehäuse 4 und dem Klemmstück 5 eingeschlossene Führungsschlitz 6 für die Klinge 7 ist mit einer in dem Gehäuse 4 ausgebildeten rinnenförmigen Vertiefung 20 ausgestattet, in welcher eine Schraubendruckfeder 21 untergebracht ist, durch welche die nicht festgeklemmte Klinge 7 aus dem Führungsschlitz herausgedrückt wird, wenn sie beispielsweise ausgewechselt werden soll (Fig. 3 und Fig. 4). Die Feder 21 drückt gegen ein im Führungsschlitz längsbeweglich geführtes flaches Kupplungsstück 22, und zwar gegen einen abgewinkelten Blechabschnitt 23, gegen den das Federende ansteht. Ein weiterer auf der Randmitte des flachen Kupplungsstücks 22 nach oben herausgebogener Blechabschnitt 24 bildet einen Dorn, der in eine Randaussparung 25 an der Klinge 7 eingreift. Durch dieses Kupplungsstück 22 wird die Klinge 7 in dem Führungsschlitz 6 genau geführt und verhindert, dass die Schneidkante der Klinge beschädigt wird. In Fig. 4 ist die gekuppelte Klinge 7 eingezeichnet.

Um eine Klinge 7 gemäss Fig. 10 quer zum Führungsschlitz 6 liegend mit dem Klemmstück festklemmen zu können, braucht man eine entsprechend lange Auflagefläche. Für diesen Zweck besitzt das Gehäuse 4 in dem den Führungsschlitz 6 aufweisenden vorderen Abschnitt an gegenüberliegenden Gehäuseseiten rippenartige Gehäuseverbreiterungen 30. In diesem verbreiteten Gehäuseende ist noch ein stufenförmiger Rezess 31 ausgebildet, durch den eine in der Ebene des Führungsschlitzes 6 liegende Auflagefläche 32 gebildet ist, auf welcher eine Klinge gemäss Fig. 10 festgeklemmt werden kann. Die an der Unterseite vorhandene rippenartige Gehäuseverbreiterung 30 bietet gleichzeitig einen Schutz für die Hand des Benutzers des Messers, um nicht beim Abrutschen vom Messergriff in die Klinge zu geraten. Eine entsprechende vorspringende Gehäusepartie 33 zum Schutz der Hand des Benutzers befindet sich auch am rückwärtigen Ende des Messergriffs. In diesen vorspringenden Gehäusepartie 30 und 33 sind ausserdem noch Querbohrungen 34 und am hinteren Messergriffende ausserdem noch ein Aufnahmeschlitz 35 ausgebildet, die dazu dienen, das Messer an einer in der Zeichnung nicht dargestellten Vorrichtung zur mechanischen geradlinigen Führung zu befestigen. Wenn das Messer nicht von Hand geführt, sondern in einer derartigen Vorrichtung befestigt wird, erzielt man beispielsweise beim Schneiden von Auslageteppichen einen genau vertikalen Schnitt und kann dadurch verhindern, dass der Teppichfloor nicht rechts oder links von der Schnittlinie angeschnitten wird, was beim weniger genauen Führen des Messers von Hand leicht passiert, so dass dann bei aneinanderstossenden Teppichkanten eine wenig sorgfältige Arbeit erkennbar ist.

Um für die Arbeit mit dem Messer immer einen genügenden Klingenvorrat zur Verfügung zu haben, ist in dem rückwärtigen hohlen Abschnitt 3 des Messergriffs 1 ein mehrere Klingen enthaltenes Klingenmagazin 37 gemäss Fig. 9 angeordnet, das von der rückwärtigen Messerschmalseite hineingeschoben wird. Das Gehäuse 4 besitzt in diesem rückwärtigen Abschnitt 3 an der Oberseite einen Schlitz 38 für die Entnahme jeweils einer Klinge aus dem Klingenmagazin. Dazu dient eine verriegelbare Betätigungseinrichtung 39, die um eine Schwenkachse 40 im Klingenmagazin schwenkbar ist, und auf der jeweils eine Klinge unten abgestützt ist, um sie nach oben aus dem Schlitz 38 herauszuschwenken.

Um ein unbeabsichtigtes Bewegen der Betätigungsschraube 13 zum Festklemmen der Klinge bei der Arbeit mit dem Messer zu verhindern, ist am Messergriffgehäuse 4 oberhalb der Betätigungsschraube 13 eine schwenkbare Schutzklappe 41 angeordnet.

Das Messer besitzt die Vorteile, dass aufgrund der Abkröpfung des Messergriffs die Handhabung beim Arbeiten mit dem Messer sehr viel günstiger ist, dass die unterschiedlichsten Arten von Klingen und ausser den in Fig. 2 gezeigten Klingen auch Sägeblätter mit einer dem Führungsschlitz 6 entsprechenden Breite verwendet werden können, dass die Hand des Benutzers gechützt ist und das Messer sich ausserdem in einer zusätzlichen Vorrichtung befestigen lässt, um es genau geradlinig zu führen.

## Patentansprüche

1. Messer mit einem Führungsschlitz (6), am vorderen Ende eines Messergriffs (1) zur Führung einer bezüglich des Führungsschlitzes ein- und ausfahrbaren und in der Gebrauchsstellung festklemmbaren Klinge, (7) mit einem gegenüber dem Messergriff (1) abgewinkelten vorderen Gehäuseabschnitt (2) mit im wesentlichen U-förmigem Querschnitt und einem in den U-förmigen Gehäuseabschnitt eingepassten Klemmstück (5), das mit dem Gehäuseabschnitt zusammen den Führungsschlitz (6) für die Klinge (7) begrenzt, dadurch gekennzeichnet, dass der vordere Gehäuseabschnitt (9) und das Klummstück (5), mittels am Klemmstück gegenüberliegend angeordneter und zu beiden Seiten des Führungsschlitzes (6) in den Gehäuseabschnitt im Abstand von dessen vorderstem Ende eingreifender Lagerzapfen (9) scharniergelenkartig verbunden sind und das Klemmstück (5) um die Scharniergelenkachse (10) mittels einer gegen das eine Klemmstückende (12a) wirkenden, im Gehäuse gelagerten und in zur Schwenkachse (10) senkrechter Richtung bewegbaren Betätigungsschraube (13) schwenkbar ist, um mit dem anderen Klemmstückende (12b) die Klinge (7) im vorderen Gehäuseabschnitt (2) festzuklemmen und dass der für die Aufnahme der Lagerzapfen (9) verbreiterte vordere Gehäuseabschnitt ferner am vordersten Ende eine in der Ebene des Führungsschlitzes (6) für die Klinge liegende und gegenüber dem Führungsschlitz breitere Auflagerfläche (32) zum Festklemmen einer quer zum Führungsschlitz liegenden Klinge mittels des Klemmstücks (5) aufweist.

2. Messer nach Anspruch 1, dadurch gekennzeichnet, dass in dem hohlen Messergriff (1) ein einen Klingenvorrat enthaltendes Klingenmagazin (37) vom hinteren Griffende aus einschiebbar angeordnet ist und der Messergriff an der Oberseite einen Schlitz (38) für die Entnahme jeweils einer Klinge aus dem Klingenmagazin sowie am Messergriffende eine verriegelbare Betätigungseinrichtung (39) zum Herausschieben je einer Klinge aus dem Schlitz (38) aufweist.

3. Messer nach Anspruch 1, dadurch gekennzeichnet, dass in einer rinnenförmigen Vertiefung (20) des Führungsschlitzes (6) eine Schraubendruckfeder (21) zum Ausfahren der Klinge (7) aus dem Führungsschlitz angeordnet ist, welche Feder gegen ein im Führungsschlitz (6) längsbeweglich geführtes Kupplungsstück (22) andrückt, welches einen seitlich vorspringenden Dorn (24) zum Eingreifen in eine Randausnehmung (25) an der Schmalseite der Klinge (7) aufweist.

4. Messer nach Anspruch 1, dadurch gekennzeichnet, dass der Messergriff (1) am rückwärtigen Ende unterseitig eine vorspringende Gehäusepartie (33) mit Querbohrungen (34) und einen Aufnahmeschlitz (35) für die Befestigung des Messers an einer Vorrichtung zur mechanischen geradlinigen Führung des Messers aufweist.

## Revendications

1. Couteau comprenant une fente de guidage (6) à l'extrémité avant d'une poignée de couteau (1) pour le guidage d'une lame susceptible d'être rentrée ou sortie par rapport à la fente de guidage et d'être bloquée dans sa position d'utilisation, une partie de boîtier (2) avant, coudée par rapport à la poignée de couteau, avec une section transversale sensiblement en forme de U, et une pièce de blocage (5) ajustée dans la partie de boîtier en forme de U et qui limite ensemble avec la partie de boîter la fente de guidage (6) pour la lame (7), caractérisé en ce que la partie de boîtier avant (2) et la pièce de blocage sont reliées par une articulation à charnière à l'aide de tourillons (9) disposés en face l'un de l'autre sur la pièce de blocage et s'engageant aux deux côtés de la fente de guidage (6) dans la partie du boîtier, à une certaine distance de l'extrémité avant de celle-ci, et la pièce de blocage (5) est susceptible de pivoter autour de l'axe de l'articulation à charnière (10) à l'aide d'une vis d'actionnement (13) agissant contre une extrémité de pièce de blocage (12a), logée dans le boîtier et déplaçable dans une direction perpendiculaire à l'axe de pivotement (10), pour bloquer par l'autre extrémité de pièce de blocage (12b) la lame (7) dans la partie de boîtier avant(2), et en ce que la partie de boîtier avant élargie pour la réception des tourillons (9) comprend en outre à l'extrémité avant une surface d'appui (32) se trouvant dans le plan de la fente de guidage (6) pour la lame et plus large par rapport à la fente de guidage, pour bloquer une lame s'étndant perpendiculairement à la fente de guidage, à l'aide de la pièce de blocage (5).

2. Couteau selon la revendication 1, caractérisé en ce qu'un magasin de lames (37) comportant une réserve de lames, dans la poignée de couteau (1) creuse est disposé de façon à pouvoir être introduit à partir de l'extrémité de poignée arrière et la poignée de couteau comprend dans sa face supérieure une fente (38) pour la reprise depuis le magasin de lames d'une lame à chaque fois et à l'extrémité de la poignée de couteau un dispositif d'actionnement verrouillable (39) pour sortir par poussée une lame à chaque fois de la fente (38).

3. Couteau selon la revendication 1, caractérisé en ce que dans une dépression (20) en forme d'une gorge, de la fente de guidage (6), est disposé un ressort helicoïdal de pression (21) pour la sortie de la lame (7) de la fente de guidage, le ressort portant contre une pièce d'accouplement (22) guidée de façon longitudinalement mobile dans la fente de guidage (6) et qui comprend une pointe (24) latéralement en saillie pour l'engagement dans un évidement de bord (25) au côté étroit de la lame (7).

4. Couteau selon la revendication 1, caractérisé en ce que la poignée de couteau (1) comprend à l'extrémité arrière, sur sa surface inférieure, une partie de boîtier en saillie (33) pourvue d'alésages transversaux (34) et une fente de réception (35) pour la fixation du couteau à un dispositif pour un guidage mécanique rectiligne du couteau.

## Claims

1. A cutter with a guiding slit (6) at the front end of a cutter grip (1) for the guidance of a blade (7) which is extendible and retractable relative to the guiding slit and lockable in the use position, with a frontal housing section (2) which is angled relative to the cutter grip (1) and has an essentially U-shaped cross-section and a clamping member (5) fitted into the U-shaped housing section (2), the clamping member together with the housing section bounding the guiding slit (6) for the blade (7), characterised in that the frontal housing section (2) and the clamping member (5) are hingedly connected together by way of a journal pivot (9) which is arranged oppositely to the clamping member (5) and engages into the housing section on both sides of the guide slit (6) at a distance from the front-most end of the housing section, and the clamping member (5) is pivotable about the axis (10) of the hinge by way of an actuating screw (13) which acts on one end (12a) of the clamping member, is journalled in the housing and is displaceable in a direction perpendicular to the pivotal axis (10) in order to clamp the blade (7) by way of the other end (12b) of the clamping member in the frontal housing section (2), and in that the frontal housing section, widened to accommodate the journal pivot (9), furthermore has at its foremost end a supporting surface (32) which is disposed in the plane of the guiding slit (6) for the blade and which is wider than the guiding slit (6) in order to clamp a blade extending transversely of the guiding slit by means of the clamping member (5).

2. A cutter according to claim 1, characterised in that a blade magazine (37) containing a supply of blades is arranged in the hollow cutter grip (1) for insertion from the rear end of the grip, and at its upper side the cutter has a slit (38) for the removal of one blade at a time from the blade magazine as well as a lockable actuating device (39) for ejecting one blade at a time from the slit (38).

3. A cutter according to claim 1, characterised in that a compression spring (21) is arranged in a channel-shaped cavity (20) of the guiding slit (6) for extending the blade (7) from the guiding slit (6), which spring presses against a coupling piece (22) guided for longitudinal movement in the guiding slit (6), the coupling piece having a laterally projecting lug (24) for engagement in an edge recess (25) at the narrower side of the blade (7).

4. A cutter according to claim 1, characterised in that at its rear end the cutter grip (1) has a projecting housing part (33) with transverse bores and a reception slit (35) for securing the cutter in a device for mechanically rectilinearly guiding the cutter.
